# FASCICULE DE BREVET EUROPEEN

(11) **EP 0 348 281 B1**
(45) Date de publication et mention de la délivrance du brevet: **03.11.1993**
(21) Numéro de dépôt: 89401697.1
(22) Date de dépôt: 16.06.1989
(51) Int. Cl.: G07C 15/00

(54) **Machine pour le tirage aléatoire de boules**
Maschine zum auf den Zufall beruhenden Ziehen von Kugeln
Machine for the random drawing of balls

(30) Priorité: 24.06.1988 FR 8808493; 03.05.1989 FR 8905866
(43) Date de publication de la demande: 27.12.1989
(73) Titulaire: Chateau, Clotaire Raoul Georges, 94420 Le Plessis Trevise (FR)
(72) Inventeur: Chateau, Clotaire Raoul Georges, 94420 Le Plessis Trevise (FR)
(74) Mandataire: Vander-Heym, Serge

(56) Documents cités:
- EP-A- 0 271 365
- WO-A-84/00115
- GB-A- 1 407 930
- US-A- 4 508 346

## Description

La présente invention est relative à une machine pour le tirage aléatoire de boules, du genre de celles utilisées, par exemple, pour le tirage des loteries.

Ces machines comportent de petites boules, repérées par un numéro, placées dans un réceptacle comportant des moyens pour les agiter et les extraire une à une, de façon aléatoire.

Ces machines doivent remplir trois critères.

En premier lieu, elles doivent être fiables et le tirage doit être parfaitement aléatoire.

En second lieu, comme les tirages sont publics, elles doivent présenter un intérêt visuel.

Enfin pour des raisons liées à la psychologie des participants à la loterie,il est essentiel que chaque joueur qui assiste au tirage n'ait aucun doute sur l'origine de la boule extraite. En d'autres termes, dès qu'une boule est saisie, de façon aléatoire, par le mécanisme d'extraction de la machine, celle-ci doit toujours rester parfaitement visible par les spectateurs.

Les machines existantes ne permettent pas de remplir ces trois critères de façon satisfaisante.

Le document WO 84/00115 décrit une machine comportant des boules disposées dans un réceptacle transparent dans lequel on envoie de l'air par l:entremise d'un orifice disposé à sa partie inférieure, les boules étant extraites du réceptacle par l'entremise d'un orifice disposé à sa partie supérieure.

La machine objet de l'invention est du genre de celle dont les boules sont agitées à l'aide d'un courant d'air dans laquelle les boules sont placées dans un réceptacle transparent dans lequel on envoie de l'air par l'entremise d'un orifice disposé à la partie inférieure dudit réceptacle et qui s'échappe par des perforations aménagées à la partie supérieure, caractérisée en ce que l'air est envoyé dans le réceptacle par l'entremise d'une pluralité d'orifices délimités par des volets disposés dans un espace annulaire situé à la partie inférieure du réceptacle, lesdits volets obturant, partiellement ou totalement, ledit espace annulaire.

Les jets d'air ainsi produits sont dirigés obliquement par rapport à la verticale et à l'horizontale du lieu.

Selon un autre mode de réalisation, la boule peut pénétrer dans un tube qui, à cet effet, présente un diamètre intérieur légèrement supérieur à celui des boules, et être évacuée par un orifice prévu à la partie inférieure du tube, des moyens étant prévus pour que l'introduction d'une boule dans le tube et d'une seule, se produise à l'instant désiré par l'utilisateur et, seulement, à cet instant.

D'autres caractéristiques ressortiront mieux de la description qui va suivre, faite en se référant aux dessins annexés à titre d'exemple indicatif seulement, sur lesquels:
La figure 1 est une vue en coupe verticale d'une machine conforme à l'invention ;
La figure 2 est une vue partielle, à plus grande échelle et en perspective montrant,notamment, les orifices de sortie de l'air pulsé.
Les figures 3 et 4 sont des vues partielles montrant respectivement la machine en fonctionnement et l'extraction d'une boule;
La figure 5 est une vue partielle, en coupe, montrant un autre mode de réalisation de la machine conforme à l'invention;
La figure 6 est une vue, à plus grande échelle, du détail A de la figure 5;
La figure 7 est une vue, analogue à celle 6, complétée par la partie inférieure du tube mobile.

En se reportant aux dessins, on voit que les boules 1 sont placées dans un réceptacle 2 constitué par une sphère creuse et transparente, reposant sur un bâti 3.

La partie inférieure de la sphère 2 communique,par l'entremise de volets 4, avec un espace annulaire 5 dans lequel on envoie de l'air pulsé par l'intermédiaire d'un compresseur 6 logé dans le bâti 3.

L'espace annulaire 5 est délimité par une enveloppe tubulaire 7 et par un tube central 8 dont l'utilité apparaîtra plus loin. Les volets 4 sont articulés chacun autour d'axes s'étendant radialement par rapport à l'espace 5.La commande de l'inclinaison des volets précités ne posant aucun problème particulier,celle-ci n'a pas été représentée; elle peut être manuelle ou télécommandée.

Lorsque les volets 4 sont ouverts et tous inclinés dans le même sens et qu'on envoie de l'air pulsé, les boules 1 tournent dans la sphère 2 et sont soulevées.On constate alors que toutes les boules se placent selon un anneau diamètral, tel que celui montré en 9 sur la figure 3.

On a constaté, aussi, qu'en fermant certains volets adjacents, on pouvait placer les boules 1 selon un anneau tel que celui 10.

Dans les deux cas, les boules formant les anneaux tournent et on obtient ainsi un effet scénique important qui se trouve accru si les boules présentent des couleurs différentes.

L'expérience a montré que si le nombre de boules était supérieur à celui admissible pour former un anneau diamétral, lesdites boules se plaçaient spontanément selon deux anneaux parallèles.

On a constaté enfin que si on inversait l'inclinaison de l'un des volets, l'anneau formé par les boules basculait et tendait à se placer dans un plan vertical.

Le tube 8 est relié par une tubulure souple 11 à un aspirateur 12 susceptible de créer une brusque dépression dans ledit tube. A l'instant où le tirage d'une boule doit être effectué, on interrompt l'envoi de l'air et, à ce moment, l'anneau "éclate" c'est-à-dire que toutes les boules qui étaient disposées selon cet anneau se déplacent de façon parfaitement imprévisible dans la sphère.

Selon l'invention, on profite de cette phase transitoire pour " capturer" une boule et, à cet effet, on crée une brusque dépression dans le tube 8 ce qui a pour effet d'aspirer la boule qui passe à promixité de l'orifice supérieur du tube 8.

La boule capturée est fermement maintenue par la dépression et les chocs provoqués par les autres boules sont sans effet.

A ce moment, on actionne, par exemple, un moto-réducteur 13 qui provoque le déplacement axial, selon la flèche F₁ du tube 8. Ce dernier pousse la boule capturée et l'extrait de la sphère, cette dernière présentant à cet effet, à sa partie supérieure, une ouverture 14 ( figure 1).

L'ouverture 14 ayant nécessairement la section la plus réduite que possible,il est prévu, à la partie supérieure de la sphère, de petits orifices 15 de façon à ce que le débit d'air ne soit pas freiné.

Par mesure de sécurité l'ouverture 14 peut être partiellement obturée par des languettes souples (non représentées) s'opposant à l'éjection intempestive d'une boule mais s'escamotant sous l'action du tube 8.

Naturellement, la machine peut être complétée par une goulotte transparente telle que celle 16, permettant d'évacuer la boule tirée à l'aide, par exemple, d'une soufflette non représentée ou d'un autre dispositif.

Selon un autre mode de réalisation, on voit que les boules 1 sont placées dans un réceptacle 2,transparent, reposant sur un bâti 3(figure 5)

La partie inférieure du réceptacle 2 communique par l'entremise de volets 4 avec un espace annulaire 5,délimité par une enveloppe tubulaire 7 et par un tube central 17, mobile axialement et dont le diamètre interne est légèrement supérieur à celui des boules 1.

Le tube 17 présente, vers sa partie inférieure, un orifice latéral 18 susceptible de coïncider avec l'orifice d'entrée 19 d'une tubulure fixe 20 permettant d'évacuer les boules.

Le problème essentiel consiste à :
- empêcher les boules de pénétrer intempestivement dans le tube 17;
- maintenir, à un instant déterminé par l'utilisateur, une boule et une seule à la partie supérieure du tube ;
- évacuer cette boule.

Ce résultat est obtenu en prévoyant, à la partie supérieure du tube, deux butées escamotables 21 et 22 susceptibles de faire saillie à l'intérieur du tube 17.

La butée 21 est située au plus près de l'orifice d'entrée 17ₐ du tube et elle s'oppose à la pénétration des boules dans le tube et même au maintien d'une boule à l'extrémité dudit tube.

La butée 22 est située à une distance H de l'orifice 17ₐ qui est telle que lorsqu'une boule est maintenue par ladite butée, le sommet de ladite boule affleure sensiblement l'extrémité du tube et s'oppose à la pénétration d'une autre boule et même, à son maintien (figure 7).

Lorsque les boules sont agitées dans le réceptacle 2, la butée 21 fait saillie dans le tube.

Pour capturer une boule, on crée une forte aspiration dans le tube 17 pour attirer une boule en regard de l'orifice 17ₐ et, successivement, mais dans un laps de temps très bref, on escamote la butée 21 et on fait saillir celle 22.

La boule capturée est ainsi bien visible à l'extrémité du tube qui est réalisé en une matière transparente

Pour évacuer la boule, on escamote la butée et, simultanément, on fait saillir celle 21, la boule tombe et sort du tube par l'orifice 18.

Selon un mode d'utilisation de la machine, l'orifice 18 ne coïncide pas avec celui 19 de la tubulure 20.Ainsi, comme montré sur les dessins, il faut élever le tube pour faire coïncider les deux orifices, mais l'inverse est également possible.

Selon un mode de réalisation, les butées 21 et 22 forment les extrémités d'un levier 23,articulé, sensiblement en son milieu, sur un axe 24, ledit levier étant constamment soumis à l'action d'un ressort 25 qui force la butée 21 à faire saillie dans le tube 17.

Lorsque, par une action extérieure, on force le levier 23 à pivoter selon la flèche F₂ on détermine simultanément l'escamotage de la butée 21 et la sortie de celle 22.

Une telle action peut être réalisée ,par exemple, à l'aide d'un câble 26, fixé sur la partie inférieure du levier 23, en un point qui est déporté vers l'extérieur par rapport à l'axe 24. La tension du câble peut être réalisée par tous moyens connus.

C'est ainsi, par exemple, que le dispositif est complété par une butée déflectrice 27 qui dirige la boule à évacuer vers l'orifice 18.

## Revendications

1. Machine pour le tirage aléatoire de boules du genre de celles dont les boules sont agitées à l'aide d'un courant d'air dans laquelle les boules sont placées dans un réceptacle transparent dans lequel on envoie de l'air par l'entremise d'un orifice disposé à la partie inférieure dudit réceptacle et qui s'échappe par des perforations aménagées à la partie supérieure, caractérisée en ce que l'air est envoyé dans le réceptacle (2) par l'entremise d'une pluralité d'orifices délimités par des volets (4) disposés dans un espace annulaire (5) situé à la partie inférieure du réceptacle, lesdits volets obturant, partiellement ou totalement, ledit espace annulaire.

2. Machine pour le tirage aléatoire de boules,selon la revendication 1,caractérisée en ce que le réceptacle est une sphère.

3. Machine pour le tirage aléatoire de boules, selon l'une quelconque des revendications 1 et 2,caractérisée en ce que l'inclinaison des volets (4) est variable et réglable.

4. Machine pour le tirage aléatoire de boules, selon l'une quelconque des revendications 1 à 3, caractérisée en ce que l'espace annulaire (5) est délimité par une enveloppe tubulaire fixe et externe (7) et par un tube central (8), mobile axialement, et dans lequel on peut créer, à volonté, une forte dépression.

5. Machine pour le tirage aléatoire de boules,selon la revendication 4,caractérisée en ce que le tube central (8) peut traverser totalement le réceptacle (2) qui présente, à cet effet, à sa partie supérieure un orifice (14).

6. Machine pour le tirage aléatoire de boules, selon la revendication 1,caractérisée en ce que l'espace annulaire (5) est traversé par un tube (17), mobile axialement, dont le diamètre interne est légèrement supérieur à celui des boules (1),ledit tube comportant à sa partie supérieure des moyens pour s'opposer à l'introduction intempestive d'une boule, pour maintenir une boule capturée vers l'extrémité dudit tube et pour l'évacuer.

7. Machine pour le tirage aléatoire de boules,selon la revendication 6,caractérisée en ce que le tube présente vers sa partie inférieure un orifice latéral (18) pouvant coincider avec l'orifice d'entrée (19) d'une tubulure fixe (20).

8. Machine pour le tirage aléatoire de boules,selon l'une quelconque des revendications 6 et 7, caractérisée en ce que le tube (17) présente vers son extrémité supérieure deux butées (21-22) escamotables, la butée supérieure (21) étant située au plus près de l'orifice (17ₐ) du tube tandis que celle inférieure (22) en est située à une certaine distance (H) telle que lorsqu'une boule (1) est maintenue par ladite butée (22), le sommet de cette dernière affleure sensiblement ledit orifice supérieur du tube.

9. Machine pour le tirage aléatoire de boules,selon la revendication 8,caractérisée en ce que les butées (21-22) forment les extrémités d'un levier pivotant (23) constamment soumis à l'action d'un ressort (25) qui pousse la butée supérieure (21) dans le tube, des moyens étant prévus pour faire pivoter ledit levier à l'encontre de l'action exercée par ledit ressort.

## Claims

1. Machine for the random drawing of balls of the type where the balls are shaken with the aid of an air current, the balls being placed in a transparent receptacle into which air enters via the insertion of an orifice disposed at the lower portion of said receptacle and which escapes through perforations fitted at the upper portion, wherein the air is sent into the receptacle (2) via the insertion of a plurality of orifices delimited by flaps (4) disposed in a ring-shaped space (5) situated at the lower portion of the receptacle, said flaps partially or totally sealing off said ring-shaped space.

2. Machine for the random drawing of balls according to claim 1, wherein the receptacle is a sphere.

3. Machine for the random drawing of balls according to claim 1 or 2, wherein the inclination of the flaps (4) and adjustable and variable.

4. Machine for the random drawing of balls according to any one of claims 1 to 3, wherein the ring-shaped space (5) is delimited by a fixed external tubular casing (7) and by an axially mobile central tube (8) and in which it is possible to deliberately create a strong depression.

5. Machine for the random drawing of balls according to claim 4, wherein the central tube (8) is able to totally traverse the receptacle (2) which to this effect has an orifice (14) at its upper portion.

6. Machine for the random drawing of balls according to claim 1, wherein the ring-shaped space (5) is traversed by an axially mobile tube (17) whose internal diameter is slightly greater than that of the balls (1), said tube comprising at its upper portion means to oppose any ill-timed introduction of a ball and so as to keep the captured ball towards the extremity of said tube and remove it.

7. Machine for the random drawing of balls according to claim 6, wherein the tube towards its lower portion has a lateral orifice (18) able to coincide with the entrance orifice (19) of a fixed tube neck (20).

8. Machine for the random drawing of balls according to claim 6 or 7, wherein the tube (17) towards its upper extremity has two retractable stops (21-22), the upper stop (21) being situated closest to the orifice (17a) of the tube, whereas the lower one is situated a certain distance (H) away so that when a ball (1) is held back by said stop (22), the top of this stop is approximately flush with said upper orifice of the tube.

9. Machine for the random drawing of balls according to claim 8, wherein the stops (21-22) form the extremities of a pivoting lever (23) constantly subjected to the action of a spring (25) which pushes the upper stop (21) into the tube, means being provided to make said lever pivot against the action exerted by said spring.

## Patentansprüche

1. Maschine zum zufälligen Auswählen von Kugeln von der Art, bei der die Kugeln von einem Luftstrom durchgewirbelt werden, wobei sie sich in einem durchsichtigen Behälter befinden, in den die Luft durch eine Öffnung auf der Unterseite des Behälters eingeführt und durch Öffnungen auf der Oberseite ausgeführt wird, dadurch gekennzeichnet, daR die Luft über eine Vielzahl von Öffnungen in den Behälter (2) eingeblasen wird, wobei diese Öffnungen durch Klappen (4) begrenzt werden, die in einem ringförmigen Bereich (5) auf der Unterseite des Behälters angebracht sind und diesen ringförmigen Bereich ganz oder teilweise verschließen.

2. Maschine zum zufälligen Auswählen von Kugeln nach Patentanspruch 1, dadurch gekennzeichnet, daß der Behälter eine Kugel ist.

3. Maschine zum zufälligen Auswählen von Kugeln nach Patentanspruch 1 oder 2, dadurch gekennzeichnet, daß die Schrägstellung der Klappen (4) veränderlich und einstellbar ist.

4. Maschine zum zufälligen Auswählen von Kugeln nach einem der Patentansprüch 1 bis 3, dadurch gekennzeichnet, daß der ringförmige Bereich (5) durch eine rohrförmige äußere Wandung (7) und ein zentrales, in Achsrichtung verlagerbares Rohr (8) begrenzt ist, in dem nach Belieben ein hoher Unterdruck erzeugt werden kann.

5. Maschine zum zufälligen Auswählen von Kugeln nach Patentanspruch 4, dadurch gekennzeichnet, daß das zentrale Rohr (8) den Behälter (2) vollständig durchqueren kann, der zu diesem Zweck eine Öffnung (14) auf der Oberseite besitzt.

6. Maschine zum zufälligen Auswählen von Kugeln nach Patentanspruch 1, dadurch gekennzeichnet, daß ein in Achsrichtung bewegliches Rohr (17) durch den ringförmigen Bereich (5) geführt ist, wobei der Innendurchmesser des Rohres (17) leicht größer ist als der Außendurchmesser der Kugeln (1) und das Rohr an der Oberseite Mittel besitzt, durch die ein ungewolltes Einführen von Kugeln verhindert wird, um eine einzige Kugel am Ende dieses Rohres festzuhalten und auszuwerfen.

7. Maschine zum zufälligen Auswählen von Kugeln nach Patentanspruch 6, dadurch gekennzeichnet, daß das Rohr an seiner Unterseite eine seitliche Öffnung (18) aufweist, die mit der Eintrittsöffnung (19) eines festen Rohres (20) zusammentreffen kann.

8. Maschine zum zufälligen Auswählen von Kugeln nach einem der Patentansprüche 6 oder 7, dadurch gekennzeichnet, daß das Rohr (17) auf seiner Oberseite zwei schwenkbare Anschläge (21, 22) aufweist, von denen der obere (21) sich direkt neben der Öffnung (17a) des Rohres befindet, während der untere sich in einem bestimmten Abstand davon (H) befindet, sodaß eine Kugel, wenn sie (1) von dem unteren Anschlag (22) festgehalten wird, weitgehend die obere Öffnung des Rohres berührt.

9. Maschine zum zufälligen Auswählen von Kugeln nach Patentanspruch 8, dadurch gekennzeichnet, daß die Anschläge (21, 22) die beiden Enden eines Schwenkhebels (23) bilden, der ständig unter dem Druck einer Feder (25) steht, die den oberen Anschlag (21) ins Rohrinnere drückt, wobei Mittel vorgesehen sind, mit denen der Hebel gegen die Druckrichtung der Feder geschwenkt werden kann.
